# EUROPÄISCHE PATENTSCHRIFT

(11) **EP 1 713 108 B1**
(45) Veröffentlichungstag und Bekanntmachung des Hinweises auf die Patenterteilung: **09.02.2011**
(21) Anmeldenummer: 06007661.9
(22) Anmeldetag: 12.04.2006
(51) Int. Cl.: H01H 13/705, H01H 13/84

(54) **Tastenanordnung für ein elektrisches oder elektronisches Gerät in einem Kraftfahrzeug**
Key assembly for electric or electronic device in a vehicle
Ensemble de touches pour dispositif électrique ou électronique dans une voiture

(30) Priorität: 14.04.2005 DE 102005017255; 14.04.2005 DE 102005017254
(43) Veröffentlichungstag der Anmeldung: 18.10.2006
(73) Patentinhaber: Leopold Kostal GmbH & Co. KG, 58507 Lüdenscheid (DE)
(72) Erfinder: Bleckmann, Michael, 58239 Schwerte-Ergste (DE); Braeker, Tobias, 58313 Herdecke (DE)

(56) Entgegenhaltungen:
- EP-A- 1 316 979
- EP-A1- 0 088 365
- DE-A1- 2 134 600
- DE-A1- 3 421 319
- US-A- 4 786 766
- US-B1- 6 765 158

## Beschreibung

Die vorliegende Erfindung betrifft eine Tastenanordnung für ein elektrisches oder elektronisches Gerät in einem Kraftfahrzeug, mit mindestens einer Taste, die eine Tastenkappe aufweist, die schwimmend auf einem beweglichen Tastenteil aufliegt, und mit einer Tastenblende, die die Tastenkappe umfaßt und wobei zumindest abschnittsweise die Abstände zwischen den Seitenflächen der Tastenkappe und die den Seitenflächen der Tastenkappe zugewandten Randbereichen der Tastenblende bei unbetätigter Taste geringer sind als bei betätigter Taste.

Bei Tastenanordnungen ist es erwünscht, die Tastenkappe mit einem möglichst geringen Spaltmaß in einer Blendenöffnung anzuordnen und zu führen. Um Toleranzen zwischen der Lage der Taste und der Lage der zugehörigen Blendenöffnung auszugleichen, die ein Klemmen der Tastenkappe in der Blendenöffnung bewirken können, ist es bekannt, die Tastenkappe an einem beweglichen Tastenteil schwimmend anzuordnen.

Die DE 103 16 934 A1 offenbart einen Tastenblock mit als Hohlkörper ausgeführten Tastenkappen, die von einem Rahmen umfaßt werden. Die Tastenkappen übergreifen jeweils eine Querstrebe eines T-förmigen beweglichen Betätigungselements, wobei die der Betätigungsfläche gegenüberliegende Innenseite der Tastenkappe schwimmend auf der Querstrebe aufliegt.

Aus der EP 008365 ist eine Tastatur bekannt, bei der Tasten abgerundete Seitenflächen aufweisen, so dass sich jeweils zumindest abschnittsweise die Abstände zwischen den Seitenflächen der Taste und die den Seitenflächen der Taste zugewandten Randbereichen einer Trägerplatte bei unbetätigter Taste geringer sind als bei betätigter Taste. Hierdurch soll die Zentrierung der Taste in ihrer Ausgangslage verbessert werden.

Die Taste bildet hierbei keinen umlaufenden Randbereich aus, der insgesamt auf der Fläche eines beweglichen Tastenteils aufliegt. Statt dessen liegt die Taste in einer Ausnehmung und steht mit einem mittigen Kontaktanschlagspunkt ihres Fußes auf einer Noppe auf.

Nachteilig bei den vorbekannten Ausführungen ist, daß bei einer außermittigen Druckbeaufschlagung der Tastenkappe ein Verkippen der Tastenkappe gegenüber dem Betätigungselement bzw. dem Rahmen erfolgt. Bei einer schwimmend gelagerten Taste kann sich so für den Benutzer das Gefühl einer ungenauen Tastenführung ergeben.

Es stellte sich die Aufgabe, eine Tastenanordnung mit einer besonders spielarm geführten Tastenkappe zu schaffen. Die Tastenanordnung soll zudem konstruktiv besonders einfach und kostengünstig aufgebaut sein und sich durch einen geringen Montageaufwand auszeichnen.

Diese Aufgabe wird erfindungsgemäß dadurch gelöst, daß die Tastenkappe einen umlaufenden Randbereich ausbildet und daß der gesamte Randbereich auf einer Fläche des beweglichen Tastenteiles aufliegt.

Hierdurch ist die Tastenkappe in der Betätigungsrichtung optimal abgestützt und weitgehend verkippsicher angeordnet, ohne daß eine Befestigung der Tastenkappe an dem beweglichen Tastenteil oder eine besondere Führung am Tastenrahmen erforderlich wäre.

Darüber hinaus sind besonders vorteilhafte Ausgestaltungen und Weiterbildungen der erfindungsgemäßen Tastenanordnung in den abhängigen Ansprüchen beschrieben.

Ein Ausführungsbeispiel der Erfindung ist in der Zeichnung dargestellt und wird im folgenden anhand der Zeichnung näher erläutert.

Es zeigen
- Figur 1: eine Aufsicht auf eine innerhalb einer Tastenblende angeordneten Tastenkappe;
- Figur 2: eine Schnittzeichnung durch die Tastenblende (Darstellung ohne Tastenkappe);
- Figur 3: eine seitliche Ansicht der Tastenkappe;
- Figur 4: eine Schnittzeichnung der Tastenanordnung mit unbetätigter Taste;
- Figur 5: eine Schnittzeichnung der Tastenanordnung mit betätigter Taste.

Die Figur 1 zeigt eine Aufsicht auf eine erfindungsgemäße Tastenanordnung. Erkennbar ist eine Tastenkappe (2), die von einer Tastenblende (4) umfaßt ist. Die Oberfläche der Tastenkappe (2) ist in ihrem mittleren Bereich teilweise lichtdurchlässig gestaltet, wodurch sich eine durchleuchtbare Symboldarstellung (9) ergibt. An die Seitenwände der Tastenkappe (2) und die Randbereiche der Tastenblende (4) sind insgesamt sechs Paare von jeweils zusammenwirkenden Führungsmitteln (11) angeformt, die, wie anhand der folgenden Figuren noch deutlicher gezeigt wird, eine genaue Zentrierung der Tastenkappe (2) innerhalb der Ausnehmung der Tastenblende (4) ermöglicht. Die dargestellte Tastenanordnung mit nur einer Taste kann selbstverständlich auch einen Ausschnitt aus einer größeren Tastenanordnung darstellen, die mehrere Tasten und gegebenenfalls mehrere Tastenblenden aufweist.

In der Figur 2 ist ein Schnitt durch die Tastaturblende (4) dargestellt, allerdings ohne die in der Figur 1 eingezeichnete Tastenkappe. Der zur Zeichenebene parallele Randbereich der Tastenblende (4) weist zwei im wesentlichen rechteckförmige Führungsmittel auf, die als erhaben angeformte Führungsrippen (5) ausgebildet sind.

Zur Zentrierung der Tastenkappe innerhalb der Ausnehmung (12) der Tastenblende (4) wirken die Führungsrippen (5) der Tastenblende (4) mit weiteren Führungsrippen (6) zusammen, die an der zugehörigen Seitenfläche der Tastenkappe (2) angeformt sind. Dies verdeutlicht die Figur 3, welche eine Tastenkappe (2) als Einzelteil in einer Seitenansicht darstellt.
Die Erhebung der Führungsrippen (6) über die Seitenfläche der Tastenkappe (2) verringert sich dabei kontinuierlich in Richtung zur Betätigungsfläche der Tastenkappe (2). Dadurch ist der Abstand zwischen den Führungsrippen (5, 6) an der Tastenkappe (2) und der Tastenblende (4) bei einer unbetätigten Taste minimal. Durch die frei schwimmende Anordnung der Tastenkappe (2) auf einem beweglichen Tastenteil, dargestellt in den Figuren 4 und 5, ist so bei unbetätigter Taste die Tastenkappe in der Blendenöffnung optimal zentriert.

Bei einer Tastenbetätigung vergrößert sich der Abstand zwischen den jeweils zusammenwirkenden Führungsrippen (5, 6) derart, daß keine Reibung mehr stattfindet und somit ein Einfluß der Führungsrippen (5, 6) auf die Betätigungshaptik vermieden wird. Beim Loslassen der Taste zentriert sie sich die Tastenkappe (2) erneut über den kleiner werdenden Abstand der Führungsrippen (5, 6) an Tastenkappe (2) und Tastenblende (4).

Der Aufbau einer fertig montierten Tastenanordnung wird durch die Schnittdarstellungen der Figuren 4 und 5 deutlich, wobei die Figur 4 eine Tastenanordnung mit einer unbetätigten Taste und die Figur 5 eine Tastenanordnung mit einer betätigten Taste zeigt. Auf die Darstellung weiterer zur Tastenanordnung gehörender Bauteile, insbesondere von elektrischen Schaltelementen, die nicht zur erfindungsgemäßen Ausgestaltung beitragen, wurde aus Gründen einer übersichtlichen Darstellung verzichtet.

Die Tastenkappe (2) liegt schwimmend, also ohne formschlüssige Verbindung, auf einem kragenförmigen Randabschnitt (10) des Reflektors (3) auf, der linear in Betätigungsrichtung der Taste (1) in einem Gehäuseteil (8) geführt ist. Durch die flächige Auflage auf dem Reflektor (3) ist eine verkippfreie, vertikale Positionierung der Tastenkappe (2) gewährleistet; die Tastenkappe (2) ist aber auch im eingebauten Zustand noch bezüglich des Reflektors (3) horizontal frei verschiebbar.
In der unbetätigten Tastenposition, welche die Figur 4 zeigt, hält die Kraft einer Feder, die etwa Bestandteil eines nichtdargestellten Schaltelementes (Mikroschalter, Schaltmatte o. ä.) sein kann, den Reflektor (3) und die Tastenkappe (2) in der dargestellten Ruhestellung. Der Randabschnitt (10) des Reflektors (3) drückt hierbei die Tastekappe nach (2) oben, bis an der Tastenkappe (2) angeformte Endanschläge (7a) an der Unterseite der Tastenblende (4) zur Anlage kommen. In dieser Position ist die Tastenkappe (2) durch die oben beschriebenen Führungsrippen optimal innerhalb der Ausnehmung der Tastenblende (4) zentriert. Dadurch kann sich die Tastekappe (2) nicht mehr verschieben und das Spaltmaß ist umlaufend konstant.

Bei einer betätigten Taste, die in der Figur 5 dargestellt ist, ist die Tastenkappe (2) sowie der Reflektor (3) in Richtung auf das Gehäuseteil (8) verschoben. Der Reflektor (3) weist mindestens einen angeformten Endanschlag (7b) auf, welcher bei Druck auf die Tastenkappe (2) am Gehäuseteil (8) zur Anlage kommt und so die Bewegung des Reflektors (3) in der Betätigungsrichtung der Taste (1) begrenzt.

Durch die Endanschläge (7a, 7b), die einerseits an die Tastenkappe (2) und andererseits an den Reflektor (3) angeformt sind, ist gewährleistet, daß sowohl im betätigten als auch im unbetätigten Zustand die Tastenkappe (2) gegen den Reflektor (3) gepreßt wird. So wird ein Klappern wirksam verhindert.

Aufgrund der schwimmenden Anordnung der Tastenkappe (2) auf dem Reflektor (3) und dem in der betätigten Tastenstellung vergrößerten Abstand der Führungsmittel relativ zueinander, ist eine horizontale Verschiebung der Tastenkappe (2) relativ zum Reflektor (3) möglich; da aber die Tastenkappe (2) durch die vertikal wirkende Betätigungskraft auf den Randabschnitt (10) des Reflektors (3) gepreßt wird, ist die tatsächlich erfolgende horizontale Verschiebung der Tastenkappe (2) im allgemeinen nur gering. Überdies wird mit jedem Freigeben der Taste (1) die Tastenkappe (2) innerhalb der Ausnehmung der Tastenblende (4) neu zentriert.

Wie die Figuren 4 und 5 nahelegen, ist es prinzipiell möglich, eine Zentrierung der Tastenkappe (2) innerhalb der Ausnehmung der Tastenblende (4) auch allein dadurch zu erreichen, daß die Seitenflächen der Tastenkappe (2) und die Randbereiche der Tastenblende (4) nichtparallel zueinander angeordnete Flächen ausbilden, deren Abstand bei unbetätigter Taste geringer ist, als bei einer betätigten Taste, was sich beispielsweise durch eine Tastekappe (2) mit einer entlang der Betätigungsrichtung variablen Querschnittsfläche erreichen läßt.

Vorteilhaft ist allerdings eine Zentrierung über angeformte Führungsrippen oder Führungsflächen, da hierbei die bei einer Tastenbetätigung auftretenden Reibungskräfte wesentlich geringer sind.

### Bezugszeichen

- 1: Taste
- 2: Tastenkappe
- 3: bewegliches Tastenteil (Reflektor)
- 4: Tastenblende
- 5,6: Führungsrippen
- 7a, 7b: Endanschläge
- 8: Gehäuseteil
- 9: Symboldarstellung
- 10: Randabschnitt
- 11: Führungsmittel
- 12: Ausnehmung

## Patentansprüche

1. Tastenanordnung für ein elektrisches oder elektronisches Gerät in einem Kraftfahrzeug, mit mindestens einer Taste (1), die eine Tastenkappe (2) aufweist, die schwimmend auf einem beweglichen Tastenteil (3) aufliegt, und mit einer Tastenblende (4), die die Tastenkappe (2) umfaßt,
wobei zumindest abschnittsweise die Abstände zwischen den Seitenflächen der Tastenkappe (2) und die den Seitenflächen der Tastenkappe (2) zugewandten Randbereichen der Tastenblende (4) bei unbetätigter Taste geringer sind als bei betätigter Taste,
**dadurch gekennzeichnet,**
**daß** die Tastenkappe (2) einen umlaufenden Randbereich ausbildet und daß der gesamte Randbereich auf einer Fläche des beweglichen Tastenteiles (3) aufliegt.

2. Tastenanordnung nach Anspruch 1, **dadurch gekennzeichnet, daß** an die Seitenwände der Tastenkappe (2) und/oder an die Randbereiche der Tastenblende (4) nichtparallel zur Betätigungsrichtung verlaufende Führungsrippen (5, 6) oder Führungsflächen angeformt sind.

3. Tastenanordnung nach Anspruch 1, **dadurch gekennzeichnet, daß** die Seitenflächen der Tastenkappe (2) und die den Seitenflächen der Tastenkappe (2) zugewandten Randbereiche der Tastenblende (4) zumindest abschnittsweise nichtparallele Flächen ausbilden.

4. Tastenanordnung nach Anspruch 1, **dadurch gekennzeichnet, daß** das bewegliche Tastenteil (3) ein Reflektor ist.

5. Tastenanordnung nach Anspruch 1, **dadurch gekennzeichnet, daß** das bewegliche Tastenteil einen Stößel ausbildet.

6. Tastenanordnung nach Anspruch 1, **dadurch gekennzeichnet, daß** das bewegliche Tastenteil (3) in Betätigungsrichtung der Taste (1) linear geführt ist.

7. Tastenanordnung nach Anspruch 1, **dadurch gekennzeichnet, daß** an der Tastenkappe (2) Endanschläge (7a) angeformt sind, die in der unbetätigten Stellung der Taste (1) an der Tastenblende (4) zur Anlage kommen.

8. Tastenanordnung nach Anspruch 1, **dadurch gekennzeichnet, daß** an das bewegliche Tastenteil (3) Endanschläge (7b) angeformt sind, die in der betätigten Stellung der Taste (1) an einem Gehäuseteil (8) zur Anlage kommen.

## Claims

1. Key arrangement for an electric or electronic device in a motor vehicle with at least one key (1) having a key cap (2) which is supported in a floating manner on a moveable key component (3), and with a key cover (4) which encompasses the key cap (2), with the distances between the side faces of the key cap (2) and the edge zones of the key cover (4) facing the side faces of the key cap (2) being, at least section-wise, smaller when the key is not actuated than when the key is actuated, **characterised in that** the key cap (2) forms a circumferential edge zone and that the entire edge zone is supported on a surface of the moveable key component (3).

2. Key arrangement in accordance with Claim 1, **characterised in that** guidance fins (5, 6) or guidance planes running non-parallel to the direction of actuation are moulded onto the side walls of the key cap (2) and/or onto the edge zones of the key cover (4).

3. Key arrangement in accordance with Claim 1, **characterised in that** the side faces of the key cap (2) and the edge zones of the key cover (4) facing the side faces of the key cap (2) form non-parallel surfaces, at least section-wise.

4. Key arrangement in accordance with Claim 1, **characterised in that** the moveable key component (3) is a reflector.

5. Key arrangement in accordance with Claim 1, **characterised in that** the moveable key component constitutes a plunger.

6. Key arrangement in accordance with Claim 1, **characterised in that** the moveable key component (3) is linearly guided in the direction of actuation of the key (1).

7. Key arrangement in accordance with Claim 1, **characterised in that** limit stops (7a) are moulded onto the key cap (2) which come to lie on the key cover (4) when the key (1) is in its non-actuated position.

8. Key arrangement in accordance with Claim 1, **characterised in that** limit stops (7b) are moulded onto the moveable key component (3) which come to lie on a housing member (8) when the key (1) is in its actuated position.

## Revendications

1. Ensemble de clavier pour un appareil électrique ou électronique, installé dans un véhicule automobile, avec au moins une touche (1), qui présente un capuchon de touche (2), qui flotte sur un élément de touche (3), et avec un cache de touche (4), qui comprend le capuchon de touche (2), sachant que, par sections au moins, les intervalles entre les faces latérales du capuchon de touche (2) et les zones marginales du cache de touche (4), orientées vers les faces latérales du capuchon de touche (2), sont plus petits quand la touche n'est pas actionnée que quand la touche est actionnée, **caractérisé en ce que** le capuchon de touche (2) forme une zone marginale périphérique que la totalité de la zone marginale repose sur une surface de l'élément de touche (3) mobile.

2. Ensemble de clavier selon la revendication 1, **caractérisé en ce que** des nervures de guidage (5, 6) ou des surfaces de guidage, qui s'étendent non parallèlement à la direction d'actionnement, sont formées sur les parois latérales du capuchon de touche (2) et / ou sur les zones marginales du cache de touche (4).

3. Ensemble de clavier selon la revendication 1, **caractérisé en ce que** les surfaces latérales du capuchon de touche (2) et les zones marginales du cache de touche (4), orientées vers les surfaces latérales du capuchon de touche (2), forment, au moins par sections, des surfaces non parallèles.

4. Ensemble de clavier selon la revendication 1, **caractérisé en ce que** l'élément de touche (3) mobile est un réflecteur.

5. Ensemble de clavier selon la revendication 1, **caractérisé en ce que** l'élément de touche mobile est un poussoir.

6. Ensemble de clavier selon la revendication 1, **caractérisé en ce que** l'élément de touche (3) mobile est guidé linéairement dans la direction d'actionnement de la touche (1).

7. Ensemble de clavier selon la revendication 1, **caractérisé en ce que**, sur le capuchon de touche (2), sont formées des butées finales (7a), qui viennent porter contre le cache de touche (4) quand la touche (1) est dans la position non actionnée.

8. Ensemble de clavier selon la revendication 1, **caractérisé en ce que**, sur l'élément de touche (3) mobile, sont formées des butées finales (7b), qui viennent porter contre un élément de boîtier (8) quand la touche (1) est dans la position actionnée.
